# EUROPÄISCHE PATENTSCHRIFT

(11) **EP 2 981 979 B1**
(45) Veröffentlichungstag und Bekanntmachung des Hinweises auf die Patenterteilung: **16.08.2017**
(21) Anmeldenummer: 14716255.6
(22) Anmeldetag: 21.03.2014
(51) Int. Cl.: H01F 29/04

(54) **VERFAHREN ZUR DURCHFÜHRUNG EINES UMSCHALTVORGANGS IN EINEM LASTSTUFENSCHALTER**
METHOD FOR PERFORMING A SWITCHING PROCESS IN AN ON-LOAD TAP CHANGER
PROCÉDÉ DE MISE EN OEUVRE D'UN PROCESSUS DE COMMUTATION DANS UN CHANGEUR DE PRISES EN CHARGE

(30) Priorität: 04.04.2013 DE 102013103360
(43) Veröffentlichungstag der Anmeldung: 10.02.2016
(73) Patentinhaber: Maschinenfabrik Reinhausen GmbH, 93059 Regensburg (DE)
(72) Erfinder: STROF, Thomas, 2352 Gumpoldskirchen (AT)
(86) Internationale Anmeldenummer: PCT/EP2014/055733
(87) Internationale Veröffentlichungsnummer: WO 2014/161729

(56) Entgegenhaltungen:
- DE-A1- 1 802 253
- DE-A1- 2 457 807
- DE-C1- 19 743 864
- GB-A- 1 164 782

## Beschreibung

Die Erfindung betrifft ein Verfahren zur Durchführung eines Umschaltvorgangs in einem Laststufenschalter zwischen Wicklungsanzapfungen eines Stufentransformators.

Laststufenschalter sind seit vielen Jahren zur unterbrechungslosen Umschaltung zwischen verschiedenen Wicklungsanzapfungen von Stufentransformatoren in großen Zahlen weltweit im Einsatz. Sogenannte Reaktorschalter, die besonders in Nord-Amerika verbreitet sind, besitzen eine Umschaltreaktanz, die eine langsame, kontinuierliche Umschaltung ermöglicht. Laststufenschalter nach dem Widerstandsschnellschalt-Prinzip bestehen üblicherweise aus einem Wähler zur leistungslosen Anwahl der jeweiligen Wicklungsanzapfung des Stufentransformators, auf die umgeschaltet werden soll, und einem Lastumschalter zur eigentlichen Umschaltung von der bisherigen auf die neue, vorgewählte Wicklungsanzapfung. Der Lastumschalter weist dazu üblicherweise Schaltkontakte und Widerstandskontakte auf. Die Schaltkontakte dienen dabei zur direkten Verbindung der jeweiligen Wicklungsanzapfung mit der Lastableitung, die Widerstandskontakte zur kurzzeitigen Beschaltung, d. h. Überbrückung mittels eines oder mehrerer Überschaltwiderstände. Die Entwicklungen der letzten Jahre führten jedoch weg von Lastumschaltern mit mechanischen Schaltkontakten im Isolieröl. Stattdessen werden vermehrt Vakuumschaltzellen als Schaltelemente eingesetzt.

Ein derartiger Laststufenschalter mit Vakuumschaltröhren ist beispielsweise aus der DE 10 2009 043 171 A1 bekannt. Hier trägt ein Lastumschalter eine von einem Kraftspeicher antreibbare Antriebswelle mit mindestens einer Kurvenscheibe. Die Kurvenscheibe weist mehrere Steuerkurven auf, wobei zwei an der Kurvenscheibe stirnseitig angeordnete Steuerkurven eine von einer Kreisform abweichende Kontur nach Art von Nocken aufweisen, an der kontaktschlüssig jeweils eine über einen Kipphebel mit einer Vakuumschaltröhre verbundene Rolle geführt wird, die die profilierte Kontur der jeweiligen Steuerkurve abgreift.

Auf Grund des konstruktiven Aufbaus dieses Laststufenschalters bedarf es bei diesem eines Federenergiespeichers zum sprungartigen Umschalten mittels des Kontaktsystems. Aus dem Stand der Technik bekannte Kraftspeicher werden zu Beginn jeder Betätigung des Laststufenschalters von einer Antriebswelle aufgezogen, d. h. gespannt. Die bekannten Kraftspeicher bestehen im Wesentlichen aus einem Aufzugsschlitten und einem Sprungschlitten, zwischen denen Kraftspeicherfedern als Energiespeicher angeordnet sind.

Derartige Kraftspeicher sind beispielsweise der DE 198 55 860 C1 sowie der DE 28 06 282 B1 entnehmbar. Trotz dieser über Jahrzehnte genutzter Energiespeicher kommt es immer wieder zum Versagen dieser Vorrichtungen. Da die Laststufenschalter über lange Zeit genutzt werden, kommt es immer wieder vor, dass die Druck- bzw. Zugfedern brechen und damit eine Umschaltung verhindern. Weiterhin kann es vorkommen, dass ein Schlitten die Endposition nicht erreicht, die Schaltwelle somit nicht vollständig dreht und die Schaltkontakte nicht deren Endposition erreichen. Dies kann im schlimmsten Fall zur Zerstörung des gesamten Stufentransformators führen.

Neuste Laststufenschaltermodelle der Anmelderin haben im Vergleich zum Stand der Technik keine mechanischen Kraftspeicher zur Durchführung von Umschaltungen. Die Betätigung erfolgt direkt über einen Elektroantrieb. Bei einem plötzlichen Ausfall der Energieversorgung für einen solchen Antrieb während einer Umschaltung kann es jedoch zu kritischen Stellungen im Laststufenschalter kommen. Diese sind insbesondere kurz vor dem Schließen oder nach dem Öffnen eines Schaltkontaktes. Hierbei kann es z.B. zu einem Verschweißen der Kontakte im Inneren der Vakuumschaltröhre kommen.

Aufgabe der Erfindung ist es somit, ein Verfahren zur Durchführung eines Umschaltvorgangs in einem Laststufenschalter bereitzustellen, um damit die Sicherheit von Laststufenschaltern zu erhöhen.

Diese Aufgabe wird durch ein Verfahren mit den Merkmalen des ersten Patentanspruches gelöst. Die Unteransprüche betreffen besonders vorteilhafte Weiterbildungen des Verfahrens.

Die allgemeine erfinderische Idee besteht dabei darin, in einem Verfahren zur Durchführung eines Umschaltvorgangs eines Laststufenschalters, die dem Umschaltvorgang zu Grunde liegende Schaltsequenz in mehrere Phasen zu unterteilen, die kritische und unkritische Schaltzustände der jeweils verwendeten Schaltkontakte identifiziert, jede dieser Phasen während eines Umschaltvorgangs zu überwachen und in Abhängigkeit einer in einem Kontroller parametrierten Entscheidungslogik, die den zu Beginn eines intendierten Umschaltvorgangs mittels einer Spannungsüberwachungsvorrichtung detektierten Wert der Versorgungsspannung als Entscheidungsgrundlage verarbeitet und nur dann den Umschaltvorgang startet bzw. in die nächste definierte Phase des Umschaltvorgangs eintritt, wenn eine Versorgungsspannung detektierbar ist und zudem bei einem Spannungseinbruch der Netz- bzw. Versorgungsspannung, und damit bei einem Ausfall der Energieversorgung des Elektroantriebs, während eines Umschaltvorgangs mit Hilfe der in den Kondensatoren der Steuerung vorhandenen Energie die jeweils für eine Umschaltsequenz identifizierten kritischen Schaltzustände der jeweiligen Schaltkontakte überwindet, indem in die nächstfolgende, als unkritisch identifizierte Phase der Schaltzustände weiterschaltet wird.

Erfindungsgemäß wird dabei nach der Initiierung der Umschaltung in der ersten Phase von einer Spannungsüberwachungseinrichtung überprüft, ob an einer ausgewählten Phasenleitung eine Spannung anliegt. Bei einer nicht anliegenden Spannung wird die Umschaltung abgebrochen und bei anliegender Spannung fortgesetzt.

Während der zweiten Phase des erfindungsgemäßen Verfahrens wird ein Elektroantrieb über eine Steuerung betätigt der dabei den zweiten Schaltkontakt öffnet. Während dem Öffnen wird die Energieversorgung des Elektroantriebs von einem Kontroller überwacht. Bei einem Spannungseinbruch an der Energieversorgung des Elektroantriebs wird Energie aus den Kondensatoren der Steuerung zum vollständigen Öffnen des zweiten Schaltkontaktes verwendet. Im Anschluss, also während der dritten Phase, wird eine benachbarte Wicklungsanzapfung durch einen zweiten Wählerkontakt angefahren.

Während der vierten Phase des erfindungsgemäßen Verfahrens wird der Elektroantrieb über eine Steuerung betätigt und dabei der zweite Schaltkontakt geschlossen. Während dem Schließen wird die Energieversorgung des Elektroantriebs von dem Kontroller überwacht wird und bei einem Spannungseinbruch der Energieversorgung des Elektroantriebs die Energie aus Kondensatoren der Steuerung zum vollständigen Schließen des zweiten Schaltkontaktes verwendet.

Während der fünften Phase des erfindungsgemäßen Verfahrens liegen der erste Wählerkontakt an einer Wicklungsanzapfung und der zweite Wählerkontakt an der benachbarten Wicklungsanzapfung an. Der erste und der zweite Schaltkontakt sind dabei geschlossen. Während dieser Zeit entsteht ein Kreisstrom Ik.

Während der sechsten Phase des erfindungsgemäßen Verfahrens wird vor der Fortsetzung der Umschaltung von der Spannungsüberwachungseinrichtung überprüft, ob an einer ausgewählten Phasenleitung eine Spannung anliegt. Bei einer nicht anliegenden Spannung wird die Umschaltung abgebrochen, bei anliegender Spannung fortgesetzt. Während der siebten, folgenden Phase wird eine benachbarte Wicklungsanzapfung durch den ersten Wählerkontakt angefahren.

Während der achten Phase des erfindungsgemäßen Verfahrens wird der Elektroantrieb über eine Steuerung betätigt und der erste Schaltkontakt geschlossen. Während des Schließens wird die Energieversorgung des Elektroantriebs von einem Kontroller überwacht und bei einem Spannungseinbruch an der Energieversorgung des Elektroantriebs die Energie aus Kondensatoren der Steuerung zum vollständigen Schließen des ersten Schaltkontaktes verwendet. In der neunten Phase wird die Umschaltung beendet.

Das erfindungsgemäße Verfahren soll nachfolgend beispielhaft näher erläutert werden.

Figur 1 zeigt eine schematische Ansicht eines Laststufenschalters mit erforderlichen Mitteln zur Durchführung einer Umschaltvorgangs, bei der kritische Stellungen vermieden werden.

In den Figuren 2a - 2i ist ein beispielhafter Umschaltvorgang eines Laststufenschalters, der nach dem Reaktorschaltprinzip arbeitet, abgebildet.

Figur 3 zeigt einen schematischen Ablaufplan mit unterschiedlichen Phasen während eines Umschaltvorgangs.

In Figur 1 ist ein Laststufenschalter 1, nach dem Reaktorschaltprinzip, der sich in einem Stufentransformator 2 befindet, dargestellt. Der Stufentransformator 2 weist eine Oberspannungsseite 3, wobei an dieser der Laststufenschalter 2 angeordnet ist, und eine Unterspannungsseite 4 auf. Sowohl die Oberspannungsseite 3 als auch die Unterspannungsseite 4 weisen jeweils drei Phasenleitungen L1, L2, L3, I1, I2, I3 auf. Der Laststufenschalter 1 wird durch einen Elektroantrieb 5 betätigt. Eine Steuerung 6 initiiert die einzelnen Schalthandlungen des Elektroantriebes 5. Die Steuerung 6 ist über einen Kontroller 7 mit dem Elektroantrieb 5 und mit einer Spannungsüberwachungsvorrichtung 8, im Weiteren als SUV 8 bezeichnet, verbunden. Die SUV 8 überwacht die Spannung der einzelnen Phasenleitungen I1, I2 und I3 auf der Unterspannungsseite 4. Die Energieversorgung des Elektroantriebes 5 erfolgt über eine dieser Phasenleitungen I1 der Unterspannungsseite 4 über eine Leitung 9. Hierfür ist jedoch jede der sich auf der Unterspannungsseiten 4 befindenden Phasenleitung I1, I2, oder I3 geeignet.

Im Inneren der Steuerung 6 sind Pufferkondensatoren angeordnet, die in der Lage sind eine definierte Energiemenge zu speichern. Diese sind oftmals Bestandteile der Steuerung 6, können jedoch auch nachträglich nachgerüstet werden. Bei der Initiierung eines Umschaltvorganges des Laststufenschalters 1, von einer Anzapfung n über eine Zwischenstufe n+1/2 zu einer nächsten Anzapfung n+1 des Stufentransformators, wird die Energie aus einer Phasenleitung I1, I2, oder I3 dazu verwendet, die sich im Inneren der Laststufenschalters 1 befindenden Schaltkontakte V1, V2, insbesondere Vakuumschaltröhren, zu öffnen bzw. zu schließen. Die kritischen Stellungen entstehen bei diesem Umschaltvorgang insbesondere beim sogenannten harten Öffnen bzw. beim harten Schließen der Schaltkontakte. Hartes Öffnen bzw. Schließen entsteht wenn die Kontakte unter Last stehen, d.h. einen Strom führen. Hierbei entstehen im Inneren der Schaltkontakte Lichtbögen, welche sich auf die Lebensdauer der Kontakte auswirken und bei zu langer Brenndauer sogar zu Zerstörungen führen können.

In den Figuren 2a - 2i ist ein beispielhafter Umschaltvorgang eines Laststufenschalters 1, der nach dem Reaktorschaltprinzip arbeitet, dargestellt. Der Laststufenschalter 1 besteht aus einem ersten und einem zweiten Schaltkontakt V1 und V2, einem ersten und einem zweiten beweglichen Wählerkontakt W1 und W2 sowie einer ersten und einer zweiten Überschaltreaktanz X1 und X2. Zusätzlich ist eine Lastableitung Y zwischen der ersten und der zweiten Reaktanz X1 und X2 angeordnet. Der Umschaltvorgang erfolgt von einer ersten Anzapfung n einer Stufenwicklung zu einer benachbarten zweiten Wicklungsanzapfung n+1 einer Stufenwicklung eines Stufentransformators 2, wobei eine Zwischenstellung n+1/2 als stationäre Betriebsstellung zulässig ist.

Zu Beginn eines Umschaltvorganges, Figur 2b, wird der zweite Schaltkontakt V2 geöffnet, sodass der zweite Wählerkontakt W2 zunächst von der Wicklungsanzapfung n stromlos gelöst werden kann. Im Anschluss, Figur 2c, bewegt sich der Wählerkontakt W2 zur zweiten Anzapfung n+1. Nach dem Erreichen der zweiten Wicklungsanzapfung n+1, Figur 2d, wird der Schaltkontakt V2 geschlossen. Dabei kommt es zum sogenannten Kreisstrom Ik, Figur 2e. Die Reaktanzen X1 und X2 erlauben es, dass der Laststufenschalter 1 in diese Position stehen bleiben kann. Diese Stellung wird als Zwischenstufe n+1/2 bezeichnet. Nach dem Öffnen der ersten Vakuumschaltröhre V1, Figur 2f, wird der Kreisstrom Ik unterbrochen und der erste Wählerkontakt W1 bewegt sich in Richtung der zweiten Wicklungsanzapfung n+1, Figur 2g. Sobald der der erste Wählerkontakt W1 an der Wicklungsanzapfung n+1 angelangt ist, Figur h und Figur i, wird der erste Schaltkontakt V1 geschlossen.

Dieser Umschaltvorgang kann somit erfindungsgemäß in neun Phasen unterteilt werden. In der ersten Phase (I) (Figur 2a) wird die Umschaltung initiiert. In der zweiten Phase (II) wird der zweite Schaltkontakt V2 geöffnet. In der dritten Phase (III) (Figur 2c) wird die benachbarte zweite Wicklungsanzapfung n+1 von dem zweiten Wählerkontakt W2 angefahren. In Phase vier (IV) wird der zweite Schaltkontakt V2 geschlossen. In Phase fünf (V) (Figur 2d) sind beide Schaltkontakte V1 und V2 geschlossen. In Phase sechs (VI) wird der erste Schaltkontakt V1 geöffnet. In Phase sieben (VII) (Figur 2g) fährt der erste Wählerkontakt W1 die benachbarte zweite Wicklungsanzapfung n+1 an. In Phase acht (VIII) wird der der erste Schaltkontakt V1 geschlossen. In Phase neun (IX) ist der Umschaltvorgang beendet.

In Figur 3 ist das erfindungsgemäße Verfahren durch einen schematischen Ablaufplan dargestellt. Dabei wird bei Initiierung des Umschaltvorgangs in der ersten Phase (I) durch die SUV 8 zunächst überprüft, ob an der für die Energieversorgung ausgewählten Phasenleitung I1, I2, I3 eine Spannung anliegt. Falls dies nicht der Fall ist, wird der Umschaltvorgang nicht durchgeführt und der Laststufenschalter 1 bleibt in dieser Position bzw. es wird der gesamte Stufentransformator 2 abgeschaltet. Falls eine Spannung anliegt, wird der Elektroantrieb 5 über die Steuerung 6 betätigt.

Während dieser zweiten Phase (II) wird der zweite Schaltkontakt V2 geöffnet. Diese Phase ist als kritischer Schaltzustand anzusehen, da es bei einem nicht vollständig geöffneten zweiten Schaltkontakt V2 zum Nichtverlöschen des Lichtbogens kommen kann. Der Kontroller 7 überwacht während dieser Zeit die Energieversorgung des Elektroantriebs 5. Falls es während dieser Phase (II) zu einem Spannungseinbruch, also einem Ausfall der Energieversorgung kommt, wird dies von dem Korntroller 7 detektiert und mit Hilfe der in der Steuerung 6 vorhandenen Energie, aus dem bereits vorher aufgeladenen Kondensatoren, kompensiert, d.h. der zweite Schaltkontakt V2 wird vollständig geöffnet.

Wenn das Öffnen vollständig abgeschlossen ist, wird in der dritten Phase (III) die benachbarte Anzapfung n+1 durch den zweiten Wählerkontakt W2 angefahren. Während des Schließens des zweiten Schaltkontaktes V2, also in Phase vier (IV), wird die Energieversorgung über den Kontroller 7 überwacht. Diese Phase (IV) ist ebenfalls als kritischer Schaltzustand anzusehen, da es bei einem nicht vollständig geschlossenem zweiten Schaltkontakt V2 zu Vorzündungen und anschließendem Nichtverlöschen des Lichtbogens kommen kann. Bei einem Spannungseinbruch, also einem Ausfall der Energieversorgung, wird dies von dem Korntroller 7 detektiert und mit Hilfe der in der Steuerung 6 vorhandenen Energie, aus dem bereits vorher aufgeladenen Kondensatoren, kompensiert, d.h. der zweite Schaltkontakt V2 wird vollständig geschlossen. In der fünften Phase (V), also nach dem der zweite Schaltkontakt V2 geschlossen wurde, entsteht der sog. Kreisstrom Ik. Dieser Schaltzustand ist unkritisch.

Vor dem Öffnen des ersten Schaltkontaktes V1, also Phase sechs (VI), wird erneut überprüft, ob an der für die Energieversorgung ausgewählten Phasenleitung I1, I2, I3 eine Spannung anliegt. Falls dies nicht der Fall ist, wird der Umschaltvorgang nicht durchgeführt und der Laststufenschalter verbleibt in dieser Position bzw. es wird der gesamte Stufentransformator abgeschaltet. In Phase sieben (VII) wird die benachbarte Anzapfung n+1 angefahren. In der achten Phase (VIII) wird der erste Schaltkontakt V1 geschlossen. Der Kontroller 7 überwacht während dieser Zeit die Energieversorgung des Elektroantriebs 5. Falls es während dieser Phase zu einem Spannungseinbruch, also einem Ausfall der Energieversorgung kommt, wird dies von dem Korntroller 7 detektiert und mit Hilfe der in der Steuerung 6 vorhandenen, bereits vorher aufgeladenen Kondensatoren kompensiert. In der letzten Phase ist der Umschaltvorgang abgeschlossen.

Mit Hilfe des erfindungsgemäßen Verfahrens wird stets sichergestellt, dass der erste und der zweite Schaltkontakt V1 und V2 nie einen kritischen Schaltzustand während eines Umschaltvorgangs eines Laststufenschalters 1, von einer Wicklungsanzapfung n zu einer nächsten Wicklungsanzapfung n+1, einnehmen. Damit wird verhindert, dass es zu einer Zerstörung der Schaltkontakte V1 und V2, des Laststufenschalters 1 oder gar des gesamten Stufentransformators 2 kommt. Dies hätte verheerende Auswirkungen auf ein Energieversorgungsnetz.

**Phasen der Umschaltung**

| | | |
|---|---|---|
| I | - | Initiierung einer Umschaltung |
| | - | Überprüfung der Spannung einer ausgewählten Phasenleitung mittels SUV |
| | - | Durchführung der Umschaltung bei anliegender Spannung |
| | - | Abbruch der Umschaltung bei nicht anliegender Spannung |
| II | - | Betätigung des Elektroantriebs mittels Steuerung |
| | - | Öffnen des zweiten Schaltkontaktes |
| | - | Überwachung der Spannung mittels Kontroller |
| | - | Nutzung der Energie der Kondensatoren aus der Steuerung bei Spannungseinbruch für vollständiges Öffnen des zweiten Schalkontaktes |
| III | - | Anfahren der benachbarten Wicklungsanzapfung durch den zweiten Wählerkontakt |
| IV | - | Betätigung des Elektroantriebs mittels Steuerung |
| | - | Schließen des zweiten Schaltkontaktes |
| | - | Überwachung der Spannung mittels Kontroller |
| | - | Nutzung der Energie der Kondensatoren aus der Steuerung bei Spannungseinbruch für vollständiges Schließen des zweiten Schalkontaktes |
| V | - | Verharren bei vollständig geschlossenen Schaltkontakten |
| | - | Entstehung des Kreisstromes |
| | - | Überprüfung der Spannung einer ausgewählten Phasenleitung mittels SUV |
| | - | Durchführung der Umschaltung bei anliegender Spannung |
| | - | Abbruch der Umschaltung bei nicht anliegender Spannung |
| VI | - | Betätigung des Elektroantriebs mittels Steuerung |
| | - | Öffnen des ersten Schaltkontaktes |
| | - | Überwachung der Spannung mittels Kontroller |
| | - | Nutzung der Energie der Kondensatoren aus der Steuerung bei |
| | | Spannungseinbruch für vollständiges Öffnen des zweiten Schalkontaktes |
| VII | - | Anfahren der benachbarten Wicklungsanzapfung durch den ersten Wählerkontakt |
| VIII | - | Betätigung des Elektroantriebs mittels Steuerung |
| | - | Schließen des ersten Schaltkontaktes |
| | - | Überwachung der Spannung mittels Kontroller |
| | - | Nutzung der Energie der Kondensatoren aus der Steuerung bei Spannungseinbruch für vollständiges Schließen des ersten Schalkontaktes |
| IX | - | Beendigung der Umschaltung |

## Patentansprüche

1. Verfahren zur Durchführung eines Umschaltvorgangs in einem durch einen, von einer Steuerung (6) kontrollierten, Elektroantrieb (5) betätigten Laststufenschalter (1) zwischen Wicklungsanzapfungen (n, n+1) eines Stufentransformators (2) mittels Schaltkontakten (V1, V2), wobei der Umschaltvorgang in mehrere Phasen (I - IX) unterteilt wird,
- kritische und unkritische Schaltzustände der jeweils verwendeten Schaltkontakte (V1, V2) identifiziert werden,
- jede dieser Phasen (I - IX) überwacht wird,
- zu Beginn eines intendierten Umschaltvorgangs mittels einer Spannungsüberwachungseinrichtung (8), in Abhängigkeit einer in einem Kontroller (7) parametrierten Entscheidungslogik, ein Wert der Versorgungsspannung als Entscheidungsgrundlage detektierten wird und nur bei Vorliegen der Spannungsversorgung in die nächste definierte Phase (I - IX) des Umschaltvorgangs umgeschaltet wird,
- bei einem Spannungseinbruch der Netz- bzw. Versorgungsspannung, und damit bei einem Ausfall der Energieversorgung des Elektroantriebs (5), während eines Umschaltvorgangs mit Hilfe der in den Kondensatoren der Steuerung (6) vorhandenen Restenergie ein identifizierter kritischer Schaltzustand überwunden wird, indem in den nächstfolgenden, als unkritisch identifizierten Schaltzustand weitergeschaltet wird.

2. Verfahren nach Anspruch 1,
**dadurch gekennzeichnet,**
- **dass** nach der Initiierung der Umschaltung in der ersten Phase (I) von einer Spannungsüberwachungseinrichtung (8) überprüft wird, ob an einer ausgewählten Phasenleitung (I1, I2, I3) eine Spannung anliegt,
- **dass** bei einer nicht anliegenden Spannung die Umschaltung abgebrochen wird und
- **dass** bei anliegender Spannung die Umschaltung fortgesetzt wird.

3. Verfahren nach Anspruch 1,
**dadurch gekennzeichnet,**
- **dass** während der zweiten Phase (II) ein Elektroantrieb (5) über eine Steuerung (6) betätigt wird und dabei den zweiten Schaltkontakt (V2) öffnet,
- **dass** während dem Öffnen die Energieversorgung des Elektroantriebs (5) von einem Kontroller (7) überwacht wird und
- **dass** bei einem Spannungseinbruch an der Energieversorgung des Elektroantriebs (5) Energie aus Kondensatoren der Steuerung (6) zum vollständigen Öffnen des zweiten Schaltkontaktes (V2) verwendet wird.

4. Verfahren nach Anspruch 1,
**dadurch gekennzeichnet,**
- **dass** während der dritten Phase (III) ein benachbarte Wicklungsanzapfung (n+1) durch einen zweiten Wählerkontakt (W2) angefahren wird.

5. Verfahren nach Anspruch 1,
**dadurch gekennzeichnet,**
- **dass** während der vierten Phase (IV) der Elektroantrieb (5) über eine Steuerung (6) betätigt wird und dabei den zweiten Schaltkontakt (V2) schließt,
- **dass** während dem Schließen die Energieversorgung des Elektroantriebs (5) von dem Kontroller (7) überwacht wird und
- **dass** bei einem Spannungseinbruch an der Energieversorgung des Elektroantriebs (5) Energie aus Kondensatoren der Steuerung (6) zum vollständigen Schließen des zweiten Schaltkontaktes (V2) verwendet wird.

6. Verfahren nach Anspruch 1,
**dadurch gekennzeichnet,**
- **dass** während der fünften Phase (V) ein erster Wählerkontakt (W1) an einer Wicklungsanzapfung (n) und der zweite Wählerkontakt (W2) an der benachbarten Wicklungsanzapfung (n+1) anliegt,
- **dass** der erste und der zweite Schaltkontakt (V1, V2) geschlossen sind und
- **dass** dabei ein Kreisstrom Ik entsteht.

7. Verfahren nach Anspruch 1,
**dadurch gekennzeichnet,**
- **dass** während der sechsten Phase (VI) vor der Fortsetzung der Umschaltung von der Spannungsüberwachungseinrichtung (8) überprüft wird, ob an einer ausgewählten Phasenleitung (I1, I2, I3) eine Spannung anliegt,
- **dass** bei einer nicht anliegenden Spannung die Umschaltung abgebrochen wird und
- **dass** bei anliegender Spannung die Umschaltung fortgesetzt wird.

8. Verfahren nach Anspruch 1,
**dadurch gekennzeichnet,**
- **dass** während der siebten Phase (VII) eine benachbarte Wicklungsanzapfung (n+1) durch den ersten Wählerkontakt (W1) angefahren wird.

9. Verfahren nach Anspruch 1,
**dadurch gekennzeichnet,**
- **dass** während der achten Phase (VIII) der Elektroantrieb (5) über eine Steuerung (6) betätigt wird und dabei den ersten Schaltkontakt (V1) schließt,
- **dass** während dem Schließen die Energieversorgung des Elektroantriebs (5) von einem Kontroller (7) überwacht wird und
- **dass** bei einem Spannungseinbruch an der Energieversorgung des Elektroantriebs (5) Energie aus Kondensatoren der Steuerung (6) zum vollständigen Schließen des ersten Schaltkontaktes (V1) verwendet wird.

10. Verfahren nach Anspruch 1,
**dadurch gekennzeichnet,**
- **dass** in der neunten Phase (IX) die Umschaltung abgeschlossen ist.

## Claims

1. Method of performing a switching-over process in an on-load tap changer (1), which is actuated by an electric drive (5) controlled by a control (6), between winding taps (n, n+1) of a tapped transformer (2) by means of switching contacts (V1, V2),
wherein:
- the switching-over process is divided into a plurality of phases (I - IX),
- critical and non-critical switching states of the respectively used switching contacts (V1, V2) are identified,
- each of these phases (I - IX) is monitored,
- at the start of an intended switching-over process a value of the supply voltage as a decision basis is detected by means of a voltage monitoring device (8) in dependence on a decision logic parameterised in a controller (7) and switching over to the next defined phase (I - IX) of the switching-over process is carried out only if the supply voltage is present, and
- in the case of a voltage drop in the mains or supply voltage and thus in the case of failure of the energy supply of the electric drive (5) during a switching-over process an identified critical switching state is overcome with the help of the residual energy present in the capacitors of the control (6) in that switching onwards to the succeeding switching state, which is identified as non-critical, is carried out.

2. Method according to claim 1,
**characterised in that**
- after initiation of switching-over to the first phase (I) it is checked by a voltage monitoring device (8) whether a voltage is present at a selected phase line (I1, 12, 13),
- the switching-over is broken off if a voltage is not present and
- the switching-over is continued if voltage is present.

3. Method according to claim 1,
**characterised in that**
- during the second phase (II) an electric drive (5) is actuated by way of a control (6) and **in that** case the second switching contact (V2) opened,
- during the opening the energy supply of the electric drive (5) is monitored by a controller (7) and
- in the case of a voltage drop at the energy supply of the electric drive (5) energy from capacitors of the control (6) is used for full opening of the second switching contact (V2).

4. Method according to claim 1,
**characterised in that**
- during the third phase (III) an adjacent winding tap (n+1) is moved to by a second selector contact (W2).

5. Method according to claim 1,
**characterised in that**
- during the fourth phase (IV) the electric drive (5) is actuated by way of a control (6) and **in that** case closes the second switching contact (V2),
- the energy supply of the electric drive (5) is monitored by the controller (7) during the closing and
- in the case of a voltage drop at the energy supply of the electric drive (5) energy from capacitors of the control (6) is used for full closing of the second switching contact (V2).

6. Method according to claim 1,
**characterised in that**
- during the fifth phase (V) a first selector contact (W1) contacts a winding tap (n) and the second selector contact (W2) contacts the adjacent winding tap (n+1),
- the first and second switching contacts (V1, V2) are closed and
- **in that** case a circular current Ik arises.

7. Method according to claim 1,
**characterised in that**
- during the sixth phase (VI) it is checked by the voltage monitoring device (8) before continuing the switching-over whether a voltage is present at a selected phase line (I1, I2, I3),
- the switching-over is broken off if a voltage is not present and
- the switching-over is continued if voltage is present.

8. Method according to claim 1,
**characterised in that**
- during the seventh phase (VII) an adjacent winding tap (n+1) is moved to by the first selector contact (W1).

9. Method according to claim 1,
**characterised in that**
- during the eighth phase (VIII) the electric drive (5) is actuated by way of a control (6) and **in that** case closes the first switching contact (V1),
- the energy supply of the electric drive (5) is monitored by a controller (7) during the closing and
- in the case of a voltage drop at the energy supply of the electric drive (5) energy from capacitors of the control (6) is used for full closing of the first switching contact (V1).

10. Method according to claim 1,
**characterised in that**
- in the ninth phase (IX) the switching-over is concluded.

## Revendications

1. Procédé de mise en oeuvre d'un processus de commutation dans un changeur de prise en charge (1) actionné par un entraînement électrique (5) contrôlé par une commande (6), pour commuter entre les prises d'enroulement (n, n+1) d'un transformateur de réglage (2) par des contacts de commutation (V1, V2),
procédé selon lequel
- on subdivise le processus de commutation en plusieurs phases (I-IX),
- on identifie les états de commutation critiques et non critiques des contacts de commutation (V1, V2) utilisés respectivement,
- on surveille chacune des phases (I-IX),
- au début d'un processus de commutation envisagé, on détecte comme base de la décision, la valeur de la tension d'alimentation à l'aide d'une installation de surveillance de tension (8) en fonction d'une logique de décision paramétrée par un contrôleur (7) et on ne commute dans la phase suivante définie (I-IX) du processus de commutation que si la tension d'alimentation est appliquée,
- en cas d'effondrement de la tension d'alimentation ou du réseau et ainsi de défaillance de l'alimentation en énergie de l'entraînement électrique (5), pendant un processus de commutation, à l'aide de l'énergie résiduelle des condensateurs de la commande (6), on dépasse l'état de commutation critique identifié en ce qu'on poursuit la commutation dans l'état de commutation suivant, identifié comme non critique.

2. Procédé selon la revendication 1,
**caractérisé en ce qu'**
- après le commencement de la commutation dans la première phase (I), on vérifie avec une installation de surveillance de tension (8) si une tension est appliquée à la ligne de phase (I1, 12, 13), sélectionnée,
- on interrompt la commutation si aucune tension n'est appliquée, et
- si une tension est appliquée on poursuit la commutation.

3. Procédé selon la revendication 1,
**caractérisé en ce que**
- pendant la seconde phase (II) on active l'entraînement électrique (5) par une commande (6) et on ouvre ainsi le second contact de commutation (V2),
- pendant l'ouverture on surveille avec un contrôleur (7), l'alimentation en énergie de l'entraînement électrique (5), et
- en cas d'effondrement de la tension de l'alimentation en énergie de l'entraînement électrique (5), on utilise l'énergie des condensateurs de la commande (6) pour ouvrir complètement le second contact de commutation (V2).

4. Procédé selon la revendication 1,
**caractérisé en ce que**
- pendant la troisième phase (III) on passe sur la prise d'enroulement voisine (n+1) avec un second contact de sélecteur (W2).

5. Procédé selon la revendication 1,
**caractérisé en ce que**
- pendant la quatrième phase (IV) on active l'entraînement électrique (5) par la commande (6) et on ferme ainsi le second contact de commutation (V2),
- pendant la fermeture on surveille l'alimentation en énergie de l'entraînement électrique (5) avec le contrôleur (7), et
- en cas d'effondrement de la tension de l'alimentation en énergie de l'entraînement électrique (5), on utilise l'énergie des condensateurs de la commande (6) pour fermer complètement le second contact de -commutation (V2).

6. Procédé selon la revendication 1,
**caractérisé en ce que**
- pendant la cinquième phase (V) on applique un premier contact de sélecteur (W1) à la prise d'enroulement (n) et le second contact de sélecteur (W2) à la prise d'enroulement suivante (n+1),
- on ferme le premier et le second contacts de commutation (V1, V2), et
- on réalise ainsi une boucle de courant Ik.

7. Procédé selon la revendication 1,
**caractérisé en ce que**
- pendant la sixième phase (VI), avant de poursuivre la commutation on surveille avec l'installation de surveillance de tension (8) si une tension est appliquée à la ligne de phase sélectionnée (I1, 12, 13),
- on arrête la commutation si la tension n'est pas appliquée, et
- on poursuit la commutation si la tension est appliquée.

8. Procédé selon la revendication 1,
**caractérisé en ce que**
pendant la septième phase (VII) on passe sur la prise d'enroulement voisine (n+1) avec le premier contact de sélecteur (W1).

9. Procédé selon la revendication 1,
**caractérisé en ce que**
pendant la huitième phase (VIII) on active l'entraînement électrique (5) par la commande (6) et on ferme ainsi le premier contact de sélecteur (VI),
- pendant la fermeture on surveille l'alimentation en énergie de l'entraînement électrique (5) par le contrôleur (7), et
- en cas d'effondrement de la tension de l'alimentation en énergie de l'entraînement électrique (5), on utilise l'énergie des condensateurs de la commande (6) pour fermer complètement le premier contact de sélecteur (V1).

10. Procédé selon la revendication 1,
**caractérisé en ce que**
pendant la neuvième phase (IX) on termine la commutation.
